# EUROPÄISCHE PATENTSCHRIFT

(11) **EP 1 087 346 B1**
(45) Veröffentlichungstag und Bekanntmachung des Hinweises auf die Patenterteilung: **06.05.2004**
(21) Anmeldenummer: 00120632.5
(22) Anmeldetag: 21.09.2000
(51) Int. Cl.: G07F 11/24, G07F 11/44

(54) **Modulare Warenausgabeeinheit für einen Warenautomaten**
Modular dispensing unit for a vending machine
Unité de distribution modulaire pour machine de vente

(30) Priorität: 25.09.1999 DE 19946030
(43) Veröffentlichungstag der Anmeldung: 28.03.2001
(73) Patentinhaber: Deutsche Wurlitzer GmbH, 32351 Stemwede-Levern (DE)
(72) Erfinder: Obermeier, Jürgen, 32609 Hüllhorst (DE); Schmidt, Horst, 32549 Bad Oeynhausen (DE); Rath, Bernhard, 32130 Enger (DE)
(74) Vertreter: Eisenführ, Speiser & Partner

(56) Entgegenhaltungen:
- DE-U- 9 002 363
- JP-A- 7 057 146
- US-A- 2 877 928
- US-A- 5 351 856

## Beschreibung

Die Erfindung betrifft eine modulare Warenausgabeeinheit für einen Warenautomaten, mit einem Warenfach zur Aufnahme von Waren, mit einem drehbar gelagerten Drehkörper an der Ausgabeöffnung des Warenfaches zum Entnehmen und Ausgeben einzelner Waren aus dem Warenfach, wobei der Drehkörper mindestens eine Ausnehmung aufweist, in einer Entnahmeposition eine Ware aus dem Warenfach entnimmt und die Ware nach einer vorgegebenen Drehbewegung in einer Ausgabeposition abgibt.

Eine derartige Warenausgabeeinheit ist beispielsweise aus der DE 21 39 955 A1 bekannt, bei der Waren aus einem Warenfach vereinzelt einem Drehkörper zugeführt werden und nach einer vorgegebenen Drehbewegung in eine Ausgabeposition abgegeben werden. Vor dem Drehkörper befindet sich eine Vereinzelungsstrecke, die aus dem Warenfach herausgeführt und die Waren vereinzelt nacheinander dem Drehkörper am Ende der Vereinzelungsstrecke zuführt. Durch die vorausgehende Vereinzelung der Waren besitzt die Warenausgabeeinheit ein relativ großes Bauvolumen. Die unmittelbare Entnahme der Ware aus dem Warenfach ist nicht möglich.

Aus der US-Patentschrift US-A-2 877 928 ist ein Warenautomat bekannt mit einem Warenfach bestehend aus mehreren Teilfächern, aus denen Waren (z.B. Flaschen) herausrollen und vertikal zur Warenausgabeeinheit rutschen. Über eine Ablenkvorrichtung werden die Waren auf einen Drehkörper gelenkt, von wo aus sie auf eine schwenkbar gelagerte Ausgabeplatte gelangen. Diese kann bei Belastung durch ein Flasche abkippen, wodurch die Flasche wie auf einer Rutsche zur Warenausgabe gelangt. Die treibende Kraft für die Drehung des Drehkörpers und die weiteren Abläufe bis zur Ausgabe der Flasche ist das Eigengewicht der Flasche. Nachteilig an diesem bekannten Aufbau ist, dass sich die Flaschen während der Warenausgabe vom Warenfach bis zur Warenentnahme leicht gegenseitig behindern können und der Warenautomat dadurch keine Flaschen mehr ausgeben kann. Um dieses Risiko zu verringern wurden die Warenfächer sehr aufwendig als Teilfächer aufgebaut, was wiederum den Nachfüllvorgang erschwert und nicht zuletzt die Warenmenge im Warenautomaten unnötig begrenzt.

Ein ähnlicher Warenautomat ist aus der JP 07 057146 A bekannt, welcher nun aber einen verschwenkbaren Vereinzelungskanal für zylinderförmige Waren aufweist, um gegenseitiges Verkannten eine sogenannte "Brückenbitdung" beim Übergang vom Warenfach zum Drehkörper zu vermeiden und trotzdem nur ein einziges Warenfach zu bieten, in dem die Waren lose über- und nebeneinander liegen. Nachteilig ist hierbei der aufwendige Aufbau und der aufwendige Mechanismus zum Verschwenken des Kanals.

Aus der US-A-5 351 856 ist ein Warenautomat zum Verkauf einzelner Zigaretten bekannt, welcher eine manuell verdrehbare Ausgabetrommel mit einer Ausnehmung aufweist, in welche eine einzelne Zigarette aus einem Warenfach fällt. In dem Warenfach befinden sich zahlreiche lose Zigaretten. Nachteilig hieran ist, dass die Zigaretten sich gegenseitig verkannten und ebenfalls Brücken bilden können. Beim Übergang vom Warenfach in die Ausnehmung, können die Zigaretten beschädigt werden. Für Waren wie Dosen oder Flaschen ist der Aufbau gänzlich ungeeignet, da sich schwerere Waren beim Übergang vom Warenfach in die Ausgabetrommel gegenseitig noch stärker behindern würden.

Aus der DE 90 02 363 U ist eine Vorrichtung zur Ausgabe von zylindrischen Gegenständen (Münzrollen) bekannt, welche mittels einer Ausgabetrommel Gegenstände aus einem Speichermagazin entnimmt und diese zu einer Ausgabeöffnung befördert. Nachteilig an diesem Aufbau ist der aufwendige, indirekte Antrieb der Ausgabetrommel und eines Abweisers mittels Exzenterhebel und Pleuelstangen.

Aus der DE 154 711 ist ebenfalls eine modulare Warenausgabeeinheit bekannt, bei der Waren unmittelbar von dem Drehkörper aus dem Warenfach entnommen werden, wobei nach einer vorgegebenen Drehung ein Teil der Ware seitwärts aus der Warenhülle oder Warenverpackung herausgeschoben und die Warenhülle anschließend nach einer weiteren Drehung des Drehkörpers in einen Sammelbehälter abgegeben wird. Im Innenraum des Warenfaches ist über dem Drehkörper ein feststehender Umlenkansatz angeordnet, der sicherstellen soll, dass die Waren vereinzelt an den Umfang des Drehkörpers gelangen. Zu diesem Zweck soll der Umlenkansatz verhindern, dass mehrere übereinander angeordnete Waren die Ausnehmung des Drehkörpers versperren und den Eintritt einzelner Waren in die Ausnehmungen des Drehkörpers behindern. Es hat sich jedoch gezeigt, dass im Bereich des festen Umlenkansatzes die Waren sogenannte Brücken bilden, sich also gegeneinander verkeilen und dadurch den Warenfluss zu dem Drehkörper verhindern.

Aufgabe der Erfindung ist es daher, eine modulare Warenausgabeeinheit der eingangs genannten Art derart weiterzubilden, dass die Brückenbildung der Waren vor dem Drehkörper zuverlässig verhindert wird, dass also der Zufluss der Waren zu dem oder den Ausnehmungen des Drehkörpers stets zuverlässig gewährleistet ist.

Diese Aufgabe wird gelöst durch eine modulare Warenausgabeeinheit für einen Warenautomaten, mit einem Warenfach zur Aufnahme von Waren mit einem drehbar gelagerten Drehkörper an der Ausgabeöffnung des Warenfaches zum Entnehmen und Ausgeben einzelner Waren aus dem Warenfach, wobei der Drehkörper mindestens eine Ausnehmung aufweist, in einer Entnahmeposition eine Ware aus dem Warenfach entnimmt und die Ware nach einer vorgegebenen Drehbewegung in einer Ausgabeposition abgibt, gekennzeichnet durch mindestens ein Bewegungsorgan in dem Innenraum des Warenfaches, welches vor und/oder während jeder Drehbewegung des Drehkörpers in Bewegung versetzt wird und welches bei Drehung des Drehkörpers in direkten mechanischen Kontakt mit dem Drehkörper gelangt.

Die Vorteile der Erfindung liegen insbesondere darin, dass vor und/oder während jeder Drehbewegung des Drehkörpers das Bewegungsorgan in dem Innenraum des Warenfaches in Bewegung versetzt wird, wodurch auch die Waren im Bereich des Bewegungsorgans bewegt werden. Dadurch lässt sich eine Verkeilung oder Verklemmung der Waren, also eine Brückenbildung der Waren, verhindern, wobei die Einwirkung des Bewegungsorgans auf die Waren besonders in dem Bereich vorteilhaft ist, in welchem die Waren einzeln in die Ausnehmung des Drehkörpers gelangen sollen.

Besonders bevorzugt wird das bzw. werden die Bewegungsorgane in Wirkverbindung mit dem Drehkörper angetrieben und von dem Drehkörper direkt oder indirekt in Bewegung versetzt. Bevorzugt ist das Bewegungsorgan schwenkbar um eine Achse gelagert, die zur Achse des Drehkörpers parallel verläuft. Das Bewegungsorgan ist im Innenraum des Warenfaches bevorzugt so angeordnet, dass es in direkten mechanischen Kontakt mit dem Drehkörper steht und bei Drehung des Drehkörpers eine Schwenkbewegung durchführt, welche dazu führt, dass über dem Bewegungsorgan befindliche Waren angehoben werden, wodurch eine sich abzeichnende Brückenbildung zuverlässig vermieden wird.

Gemäß einer bevorzugten Ausführungsform der Erfindung besitzt das Bewegungsorgan einen oberen Eingriffsabschnitt, der gegen die Waren im Warenfach gerichtet ist und einen unteren Eingriffsabschnitt, der bei Drehung des Drehkörpers während vorgegebener Zeitintervalle in Eingriff mit dem Drehkörper gelangt. Dabei ist das Bewegungsorgan beispielsweise als Keil- oder Kreisflächensegment ausgebildet, der im Bereich seiner Spitze schwenkbar angelenkt ist. Alternativ lässt sich das Bewegungsorgan als zweiarmiger Winkelhebel ausbilden, dessen oberer Arm den oberen Eingriffsabschnitt bildet und dessen unterer Arm den unteren Eingriffsabschnitt bildet, der vom Drehkörper ausgelenkt wird, wobei der untere Arm und der obere Arm unter einem Winkel verlaufen, der bevorzugt < 180°, vorzugsweise auch weniger als 90° beträgt.

Am Drehkörper lassen sich Steuernocken vorsehen, die bei der Drehung des Drehkörpers in Eingriff mit dem Bewegungsorgan gelangen und das Bewegungsorgan vor oder während jeder Drehbewegung des Drehkörpers auslenken und auf diese Weise die darüber befindlichen Waren anheben, um eine Brückenbildung der Waren zu verhindern.

Gemäß einer bevorzugten Ausführungsform der Erfindung ist eine erste elektrische Antriebseinrichtung zum Antreiben des Drehkörpers vorgesehen. Die erste elektrische Antriebseinrichtung lässt sich auch zum Antreiben des Bewegungsorgans einsetzen, das dann beispielsweise über ein Getriebe und eine zusätzliche Steuerung während geeigneter Zeitabschnitte dergesamten Drehbewegung des Drehkörpers in Schwenkbewegung versetzt wird. Alternativ lässt sich auch ein zweiter elektrischer Antrieb vorsehen, der nur die Bewegungsorgane synchron mit dem Drehkörper antreibt.

Am Umfang des Drehkörpers sind bevorzugt mehrere Ausnehmungen vorgesehen, so dass zur Entnahme und Ausgabe einer Ware lediglich ein vorgegebener Drehwinkel zurückgelegt werden muss, der gleich oder kleiner 180° ist. Der Drehkörper ist beispielsweise als Rotationszylinder herausgebildet, in dem die Ausnehmungen parallel zur Drehachse verlaufende Nuten sind, die sich über die gesamte Breite des Drehkörpers erstrecken. Die Ausnehmungen sind bevorzugt der Form der Waren angepasst, welche in der Warenausgabeeinheit ausgegeben werden sollen. Besitzen beispielsweise die Waren die Form von Getränkedosen, so besitzen die Ausnehmungen einen entsprechend am Drehkörper-Umfang offenen Kreisquerschnitt.

Das Warenfach besitzt zwei beabstandete parallele Seitenwände, eine Rückwand, eine Frontwand und einen Boden. Der Boden verläuft bevorzugt schräg abwärts nach vorn, und die Ausgabeöffnung des Warenfaches befindet sich bevorzugt im Eckbereich zwischen Boden und Frontwand.

Bevorzugt ist der Drehkörper in der Ausgabeöffnung in einer solchen Position angeordnet, dass die Waren auf dem schrägen Boden des Warenfaches - bei Stillstand des Drehkörpers - unter ihrem Eigengewicht direkt in eine Ausnehmung hineinlaufen oder hineinrollen. Synchron mit der dann einsetzenden Bewegung des Drehkörpers lässt sich dann in einer bevorzugten Ausführungsform der Erfindung auch das Bewegungsorgan mechanisch bewegen.

Der Drehkörper bildet zwischen den Ausnehmungen sogenannte Flügel, die in Umfangsrichtung gleichmäßig beabstandet und radial auswärts gerichtet sind und mit ihrem freien Ende Teil der zylindrischen Umfangskontur des Drehkörpers darstellen. Bei der Drehung des Drehkörpers im Uhrzeigersinn tritt jeweils ein Flügel von unten in das Innere des Warenfaches ein und ein Flügel von vorn aus dem Warenfach heraus. Beispielsweise sind drei Ausnehmungen in dem Drehkörper vorgesehen, die jeweils durch einen Flügel voneinander getrennt sind. Zum Vereinzeln und Abgeben der Ware wird der Drehkörper schrittweise um jeweils 120° gedreht. In dem Warenfach rollt die nächstliegende Ware während der Drehung des Drehkreuzes in die nächstliegende Ausnehmung und wird von dem Drehkörper aufund in eine von vorn gut sichtbare Schauposition mitgenommen. Bei einer zweiten Drehung um 120° nimmt der Flügel diese Ware weiter mit und gibt diese Ware dann in der Ausgabeposition in ein Ausgabefach ab.

Vorteilhafte Weiterbildung in der Erfindung sind durch die Merkmale der unteren Ansprüche gekennzeichnet.

Im folgenden wird ein Ausführungsbeispiel der Erfindung anhand der Zeichnungen näher erläutert. Es zeigen:
- Figur 1: eine perspektivische Ansicht einer Warenausgabeeinheit für Getränkedosen;
- Figur 2: eine Schnittansicht der Warenausgabeeinheit gemäß Figur 1;
- Figur 3: eine vergrößerte Seitenansicht des Ausgabemechanismus der Warenausgabeeinheit gemäß Figur 1 oder 2 beim Entnehmen und Ausgeben einer Ware, wobei die Waren in einer Brücken-Konfiguration dem Zugang zu dem Ausgabemechanismus versperren;
- Figur 4: eine der Figur 3 entsprechende Darstellung, wobei die Brücken-Konfiguration der Waren beseitigt wurde.

Die in den Fig. 1 und 2 dargestellte Warenausgabeeinheit weist ein Warenfach 1 auf, das zur Aufnahme von Getränkedosen 4 bzw. Getränkegebinden vorgesehen ist. Die Breite des Warenfaches 1 entspricht in etwa der Länge der Getränkedose 4. Die Getränkedosen 4 können in dem Warenfach 1 horizontal mit ihrer Längsachse im rechten Winkel zu den Seitenwänden 12 des Warenfaches 1 bzw. den Zwischenwänden 2 liegen. Die Tiefe des Warenfaches 1 zwischen der Frontwand 3 und der Rückwand 13 ist so bemessen, dass mehrere Getränkedosen 4 hintereinander liegen können. Die Höhe des Warenfachs 1 ist so bemessen, dass mehrere Lagen von Getränkedosen 4 übereinander angeordnet sein können. Auf eine genaue Positionierung jeder Getränkedose 4 in dem Warenfach 1 kommt es dabei nicht an.

Die Frontwand 3 des Warenfaches 1 ist transparent ausgebildet, so dass von vorn das Warenfach 1 eingesehen werden kann. Im Abschnitt der Zusammenführung von Frontwand 3 bzw. -scheibe und Boden 14 des Warenfaches 1 befindet sich in jedem Schacht 11 des Warenfaches 1 eine Ausgabeöffnung 15. Der Boden 14 des Warenfaches 1 ist als schiefe Ebene derart in dem Warenfach 1 angeordnet, dass die schiefe Ebene in Richtung der Ausgabeöffnung 15 bzw. der Frontwand 3 des Warenfaches 1 abfallend geneigt ist.

In der Ausgabeöffnung 15 ist als Vereinzelungs- und Ausgabemittel ein Drehkörper 6 mit einer im wesentlichen zylindrischen Form horizontal um eine Achse 7 drehbar gelagert. Jeder Drehkörper 6 eines Schachtes 11 weist in der dargestellten Ausführungsform in Umfangsrichtung drei voneinander gleichmäßig, nämlich um einen Winkel von 120°, beabstandete Ausnehmungen 16 auf. Die Ausnehmungen 16 sind als Nuten ausgebildet, die parallel zu der Achse 7 verlaufen, so dass darin eine Getränkedose 4 mit der Längsachse parallel zur Drehachse 7 des Drehkörpers 6 lagerbar ist. Die Form der Ausnehmungen 16 entspricht der Form der Ware. Zwischen den Ausnehmungen 16 befinden sich die Flügel 17 des Drehkörpers 6, deren freien Enden einen Teil der zylindrischen Umfangskontur des Drehkörpers 6 bilden.

Der jeweils einem Schacht 11 des Warenfaches 1 zugeordnete Drehkörper 6 ist mit einer Antriebseinrichtung 60 versehen, die einen Getriebemotor 62 enthält, der beispielsweise über einen Zahnriemen den Drehkörpers 6 schrittweise im Uhrzeigersinn antreibt, so dass die Flügel 17 im Uhrzeigersinn von unten durch die Ausgabeöffnung 15 in das Warenfach 1 eintreten, eine Ware aufnehmen und zusammen mit der Ware durch die Ausgabeöffnung 15 in der Frontwand 3 aus dem Warenfach 1 austreten.

Die Antriebseinrichtung ist so gesteuert, dass ein Umfangsabschnitt des Drehkörpers 6 nacheinander eine Entnahmeposition, eine Halteposition und eine Ausgabeposition passiert, wenn der Drehkörper 6 gedreht wird, wie nachfolgend noch im Detail beschrieben wird. Alternativ sind mehrere Haltepositionen zwischen der Entnahmeposition und der Ausgabeposition möglich.

In den Figuren 3 und 4 ist der Ausgabemechanismus der Warenausgabeeinheit gemäß den Figuren 1 und 2 in vergrößertem Maßstab dargestellt. Wesentlich ist dabei, dass die Waren 4, wie in Figur 3 dargestellt, die Tendenz besitzen, vor dem Ausgabemechanismus eine sogenannte Brücke zu bilden, in der sich die Waren 4 im Bereich des Ausgabemechanismus so verkeilen oder verklemmen, dass sich die dem Drehkörper 6 benachbarten Waren 4 unter ihrem Eigengewicht nicht mehr weiterbewegen können. Dies hat zur Folge, dass die Waren 4 nicht mehr in die Ausnehmungen 16 des Drehkörpers 6 gelangen, so dass bei einem regulären Ausgabevorgang - also trotz korrekter Bezahlung der Ware - keine Ware mehr in den Drehkörper und damit zur Ausgabe gelangt. Der über der Warenbrücke liegende Warenstapel stabilisiert diese Brücken-Konfiguration zusätzlich und erhöht damit die Klemmwirkung zusätzlich.

Zur Vermeidung der durch die Waren im Warenschacht gebildeten Brücken-Konfiguration ist im Innenraum 2 des Warenfachs 1, und zwar in der dargestellten Ausführungsform innen an der Frontwand 3 des Warenfaches 1, ein Bewegungsorgan 40 vorgesehen. Das Bewegungsorgan 40 ist - in der dargestellten Ausführungsform - als Winkelhebel ausgebildet und schwenkbar um eine Achse 50 gelagert, die parallel zur Achse 7 des Drehkörpers 6 in vorgegebenem Abstand über die Breite des Warenfaches 1 oder über die Breite mehrerer Warenfächer verläuft. Der Abstand der Achse 15 von der Drehachse 7 des Drehkörpers 6 ist dabei so bemessen, dass das Bewegungsorgan 40 bei Drehung des Drehkörpers 6 in direkten mechanischen Kontakt mit dem Drehkörper 6, und zwar mit den freien Enden der Flügel 17, gelangt und bei Kontakt mit dem Drehkörper 6 von den Flügeln 14 in eine Schwenkbewegung gezwungen wird.

Das Bewegungsorgan 40 ist in der dargestellten Ausführungsform als zweiarmiger Winkelhebel ausgebildet, dessen unterer Arm 41 einen unteren Eingriffsabschnitt 42 aufweist, und dessen oberer Arm 43 einen oberen Eingriffsabschnitt 44 besitzt. Der untere Eingriffsabschnitt 42 gelangt bei einer Drehung des Drehkörpers 6 in mechanischen Eingriffskontakt mit der Außenkontur 18 der Flügel 17 und wird dadurch verschwenkt, so dass der obere Eingriffsabschnitt 44 gegen den Umfang einer Ware 4 drückt und diese Ware 4 nach oben presst, um auf diese Weise die Verklemmung der Brücken-Konfiguration aufzuheben. Dadurch können die Warenin der dargestellten Ausführungsform Getränkedosen - unter ihrem Eigengewicht gegen den Drehkörper fallen, eine der Waren gelangt in die noch freie Ausnehmung 16 des Drehkörpers, und bei dem nächsten Ausgabevorgang wird diese betreffende Ware dann ausgegeben.

Die beiden Arme 41, 43 des als Winkelheber ausgebildeten Bewegungsorgans 40 bilden miteinander einen Winkel α von 180°, bevorzugt 60° bis 120°. Beide Arme 41, 43 des Winkelhebels sind mit ihren freien Enden gegen die Frontwand 3 bzw. die Ausgabeöffnung 15 des Warenfaches gerichtet. In der dargestellten Ausführungsform sind am Umfang 18 der Flügel 17 des Drehkörpers 6 Steuernocken 18a, 18b angeordnet, die radial nach außen gerichtet sind, und die dem Bewegungsorgan 40 jeweils einen zusätzlichen Bewegungsimpuls verleihen, wenn der untere Arm 41 über die Steuernocken 18a, 18b hinweggleitet. Das Bewegungsorgan kann auch als Kreisscheibensegment ausgebildet sein, welches an seiner Spitze an der Achse 50 schwenkbar angelenkt ist, alternativ sind jedoch auch verschiedene andere Umfangskonfigurationen für das Bewegungsorgan 40 denkbar.

Alternativ ist es auch möglich, das Bewegungsorgan 40 - oder pro Warenfach 1 mehrere parallel nebeneinander angeordnete Bewegungsorgane 40 - über einen vom ersten Antrieb 60 abgeleiteten Antrieb oder über einen eigenen zweiten elektrischen Antrieb (nicht dargestellt) antreiben zu lassen. Wesentlich ist es, dass jedes Bewegungsorgan 40 vor und/oder während jedes Ausgabevorgangs, also während jedes Bewegungsschrittes des Drehkörpers 6 in eine Bewegung versetzt wird, damit vor jedem Entnahme-/Ausgabevorgang die Brücken-Konfiguration der Waren zuverlässig gestört wird, so dass die Entnahme einer Ware bei jedem Ausgabevorgang gewährleistet.

## Patentansprüche

1. Modulare Warenausgabeeinheit für einen Warenautomaten, mit einem Warenfach (1) zur Aufnahme von Waren mit einem drehbar gelagerten Drehkörper an der Ausgabeöffnung (15) des Warenfaches zum Entnehmen und Ausgeben einzelner Waren aus dem Warenfach (1),
wobei der Drehkörper (6) mindestens eine Ausnehmung (16) aufweist, in einer Entnahmeposition eine Ware aus dem Warenfach (1) entnimmt und die Ware nach einer vorgegebenen Drehbewegung in einer Ausgabeposition abgibt,
**gekennzeichnet durch** mindestens ein Bewegungsorgan (40) in dem Innenraum (2) des Warenfaches (1), welches während jeder Drehbewegung des Drehkörpers (6) in Bewegung versetzt wird und welches bei Drehung des Drehkörpers (6) in direkten mechanischen Kontakt mit dem Drehkörper (6) gelangt, wobei die über dem Bewegungsorgan befindlichen Waren angehoben werden, wodurch eine Brückenbildung vermieden wird.

2. Modulare Warenausgabeeinheit nach Anspruch 1,
**dadurch gekennzeichnet, dass** das Bewegungsorgan (40) bei Drehung des Drehkörpers (6) in direktem mechanischen Kontakt mit dem Drehkörper gelangt und dabei eine Schwenkbewegung des Bewegungsorgans (40) auslöst.

3. Modulare Warenausgabeeinheit nach Anspruch 1 oder 2,
**dadurch gekennzeichnet, dass** das Bewegungsorgan (40) schwenkbar um eine Achse (50) gelagert ist, die zu der Achse (7) des Drehkörpers (6) parallel verläuft.

4. Modulare Warenausgabeeinheit nach einem der vorstehenden Ansprüche,
**dadurch gekennzeichnet, dass** das Bewegungsorgan mit einem oberen Eingriffsabschnitt (44) gegen die Waren (4) im Warenfach anliegt und mit einem unteren Eingriffsabschnitt in Eingriff mit dem Drehkörper (6) gelangt.

5. Modulare Warenausgabeeinheit nach Anspruch 4,
**dadurch gekennzeichnet, dass** der untere Eingriffsabschnitt (42) und der obere Eingriffsabschnitt (44) des Bewegungsorgans (40) mit zunehmendem Abstand von der Schwenkachse (50) einen zunehmenden Abstand voneinander aufweisen.

6. Modulare Warenausgabeeinheit nach Anspruch 5,
**dadurch gekennzeichnet, dass** das Bewegungsorgan (40) als zweiarmiger Winkelhebel ausgebildet ist, dessen oberer Arm (43) den oberen Eingriffsabschnitt (44) bildet, und dessen unterer Arm (41) den unteren Eingriffsabschnitt (42) trägt,
und dass der untere Arm (41) und der obere Arm (43) unter einem vorgegebenen Winkel α < 180° radial von der Schwenkachse (50) abstehen.

7. Modulare Warenausgabeeinheit nach Anspruch 2,
**dadurch gekennzeichnet, dass** am Drehkörper (6) Steuernocken (18a, 18b) vorgesehen sind, die bei Drehung des Drehkörpers in Eingriff mit dem Bewegungsorgan (40) gelangen und das Bewegungsorgan (40) auslenken.

8. Modulare Warenausgabeeinheit nach Anspruch 1,
**gekennzeichnet durch** mindestens eine zweite Ausnehmung (16) am Umfang des Drehkörpers (6) zur Entnahme und Abgabe einer Ware aus dem Warenfach (1).

9. Modulare Warenausgabeeinheit nach Anspruch 8,
**dadurch gekennzeichnet, dass** die Ausnehmungen (16) parallel zu der Drehachse (7) verlaufende Nuten sind.

10. Modulare Warenausgabeeinheit nach Anspruch 1,
**dadurch gekennzeichnet, dass** das Warenfach zwei beabstandete parallele Seitenwände, eine Rückwand, eine Frontwand und einen Boden aufweist,
und dass die Ausgabeöffnung (15) in dem Eckbereich zwischen Boden (14) und Frontwand (3) angeordnet ist.

11. Modulare Warenausgabeeinheit nach Anspruch 2,
**dadurch gekennzeichnet, dass** das Bewegungsorgan (14) mit den Flügeln (17) des Drehkörpers (6) in Wirkeingriff gelangt und vom Drehkörper bewegt wird, und in den die Ausnehmungen (16) bildenden Umfangsabschnitten außerhalb Kontakt mit dem Drehkörper (6) gelangt.

12. Modulare Warenausgabeeinheit nach Anspruch 9,
**dadurch gekennzeichnet, dass** die Ausnehmungen (6) der Form der Waren angepasst sind.

13. Modulare Warenausgabeeinheit nach Anspruch 10,
**dadurch gekennzeichnet, dass** der Boden (14) des Warenfaches (1) zur Ausgabeöffnung (15) schräg abwärts geneigt ist.

14. Modulare Warenausgabeeinheit nach Anspruch 1,
mit einer ersten elektrischen Antriebseinrichtung (8, 9, 10) zum Antreiben des Drehkörpers,
**dadurch gekennzeichnet, dass** die erste Antriebseinrichtung (8, 9, 10) den Drehkörper (6) schrittweise um vorgegebene Schrittwinkel antreibt.

15. Modulare Warenausgabeeinheit nach Anspruch 14,
**dadurch gekennzeichnet, dass** die erste elektrische Antriebseinrichtung (8, 9, 10) auch das bzw. die Bewegungsorgane (14) antreibt.

16. Modulare Warenausgabeeinheit nach Anspruch 14,
**gekennzeichnet durch** eine zweite elektrische Antriebseinrichtung zum Antreiben des bzw. der Bewegungsorgane (14).

17. Modulare Warenausgabeeinheit nach Anspruch 3,
**dadurch gekennzeichnet, dass** pro Warenfach mehrere Bewegungsorgane (40) auf der Achse (50) angeordnet sind.

## Claims

1. A modular dispensing unit for a vending machine, having a compartment (1) for accommodating articles with a rotatably mounted rotary body at the dispensing opening (15) of the compartment for the removal and dispensing of individual articles from the compartment (1),
the rotary body (6) having at least one recess (16), in a removal position removes an article from the compartment (1) and after a predetermined rotary movement delivers the article in a dispensing position,
**characterised by** at least one motion member (40) in the interior (2) of the compartment (1), which is set in motion during each rotary movement of the rotary body (6) and which comes into direct mechanical contact with the rotary body (6) as the rotary body (6) rotates, whereby the articles situated above the motion member are raised, as a result of which a bridge formation is avoided.

2. A modular dispensing unit according to Claim 1,
**characterised in that** as the rotary body (6) rotates the motion member (40) comes into direct mechanical contact with the rotary body and in so doing triggers a pivotal movement of the motion member (40).

3. A modular dispensing unit according to Claim 1 or 2,
**characterised in that** the motion member (40) is pivoted around an axis (50) which runs parallel to the axis (7) of the rotary body (6).

4. A modular dispensing unit according to one of the preceding Claims,
**characterised in that** the motion member bears by an upper engagement portion (44) against the articles (4) in the compartment and with a lower engagement portion comes into engagement with the rotary body (6).

5. A modular dispensing unit according to Claim 4,
**characterised in that** the spacing between the lower engagement portion (42) and the upper engagement portion (44) of the motion member (40) increases as the distance from the swivel axis (50) increases.

6. A modular dispensing unit according to Claim 5,
**characterised in that** the motion member (40) is constructed as a two-armed angle lever, the upper arm (43) of which forms the upper engagement portion (44) and the lower arm (41) of which carries the lower engagement portion (42), **and in that** the lower arm (41) and the upper arm (43) project radially from the swivel axis (50) at a predetermined angle α < 180°.

7. A modular dispensing unit according to Claim 2,
**characterised in that** provided on the rotary body (6) are peripheral cams (18a, 18b), which upon the rotation of the rotary body come into engagement with the motion member (40) and deflect the motion member (40).

8. A modular dispensing unit according to Claim 1,
**characterised by** at least a second recess (16) on the periphery of the rotary body (6) for the removal and delivery of an article from the compartment (1).

9. A modular dispensing unit according to Claim 8,
**characterised in that** the recesses (16) are grooves running parallel to the axis of rotation (7).

10. A modular dispensing unit according to Claim 1,
**characterised in that** the compartment comprises two spaced parallel side walls, a rear wall, a front wall and a bottom,
**and in that** the dispensing opening (15) is disposed in the corner region between the bottom (14) and the front wall (3).

11. A modular dispensing unit according to Claim 2,
**characterised in that** the motion member (14) comes into operative engagement with the wings (17) of the rotary body (6) and is moved by the rotary body, and comes out of contact with the rotary body (6) in the peripheral portions that form the recesses (16).

12. A modular dispensing unit according to Claim 9,
**characterised in that** the recesses (6) are adapted to the shape of the articles.

13. A modular dispensing unit according to Claim 10,
**characterised in that** the bottom (14) of the compartment (1) is inclined obliquely downwardly towards the dispensing opening (15).

14. A modular dispensing unit according to Claim 1, having a first drive mechanism (8, 9, 10) for driving the rotary body,
**characterised in that** the first drive mechanism (8, 9, 10) drives the rotary body (6) stepwise by a predetermined stepping angle.

15. A modular dispensing unit according to Claim 14,
**characterised in that** the first electric drive mechanism (8, 9, 10) also drives the motion member or members (14).

16. A modular dispensing unit according to Claim 14,
**characterised by** a second electric drive mechanism for driving the motion member or members (14).

17. A modular dispensing unit according to Claim 3,
**characterised in that** several motion members (40) are disposed on the axis (50) for each compartment.

## Revendications

1. Unité de distribution de marchandises modulaire pour distributeur de marchandises comportant un compartiment à marchandises (1) pour la réception des marchandises avec un corps de rotation installé de façon à pouvoir tourner sur l'ouverture de distribution (15) du compartiment à marchandises pour prendre et distribuer une seule marchandise du compartiment à marchandise (1),
sachant que le corps de rotation (6) comporte au moins un vide (16), qu'il libère une marchandise du compartiment à marchandises (1) en position de prise et distribue la marchandise après un mouvement de rotation prédéfini en position de distribution,
**caractérisée par** au moins un organe de mouvement (40) situé dans l'espace intérieur (2) du compartiment à marchandises (1), lequel est mis en mouvement au cours de chaque mouvement de rotation du corps de rotation (6) et lequel entre en contact mécanique direct avec le corps de rotation (6) lors de la rotation du corps de rotation (6), sachant que les marchandises se trouvant au-dessus de l'organe de mouvement sont soulevées, permettant ainsi d'éviter la formation d'un pont.

2. Unité de distribution de marchandises modulaire selon la revendication 1, **caractérisée en ce que** l'organe de mouvement (40) entre en contact mécanique direct avec le corps de rotation lors de la rotation du corps de rotation (6) et déclenche ainsi un mouvement de pivotement de l'organe de mouvement (40).

3. Unité de distribution de marchandises modulaire selon la revendication 1 ou 2, **caractérisée en ce que** l'organe de mouvement (40) est suspendu de façon à pouvoir pivoter selon un axe (50) parallèle à l'axe (7) du corps de rotation (6).

4. Unité de distribution de marchandises modulaire selon l'une quelconque des revendications précédentes, **caractérisée en ce que** l'organe de mouvement est disposé dans le compartiment à marchandises avec une section de prise (44) supérieure contre la marchandise (4) et entre en prise avec le corps de rotation (6) avec une section de prise inférieure.

5. Unité de distribution de marchandises modulaire selon la revendication 4, **caractérisée en ce que** la section de prise inférieure (42) et la section de prise supérieure (44) de l'organe de mouvement (40) comportent un écart de plus en plus important entre elles lorsque l'écart avec l'axe de pivotement (50) augmente.

6. Unité de distribution de marchandises modulaire selon la revendication 5, **caractérisée en ce que** l'organe de mouvement (40) est conçu comme un levier coudé à deux bras, dont le bras supérieur (43) forme la section de prise supérieure (44), et dont le bras inférieur (41) porte la section de prise inférieure (42),
et **en ce que** le bras inférieur (41) et le bras supérieur (43) sont espacés d'un angle α < 180° radialement par rapport à l'axe de pivotement (50).

7. Unité de distribution de marchandises modulaire selon la revendication 2, **caractérisée en ce que** le corps de rotation (6) comporte des cames de commande (18a, 18b) qui, en cas de rotation du corps de rotation, entrent en prise avec l'organe de mouvement (40) et dévient l'organe de mouvement (40).

8. Unité de distribution de marchandises modulaire selon la revendication 1, **caractérisée par** au moins un second vide (16) à la périphérie du corps de rotation (6) pour la prise et la distribution d'une marchandise à partir du compartiment à marchandises (1).

9. Unité de distribution de marchandises modulaire selon la revendication 8, **caractérisée en ce que** les espaces vides (16) sont des encoches parallèles à l'axe de rotation (7).

10. Unité de distribution de marchandises modulaire selon la revendication 1, **caractérisée en ce que** le compartiment à marchandises comporte deux parois latérales parallèles espacées, une paroi arrière, une paroi frontale et un fond, et **en ce que** l'ouverture de distribution (15) est installée dans la zone d'angle entre le fond (14) et la paroi frontale (3).

11. Unité de distribution de marchandises modulaire selon la revendication 2, **caractérisée en ce que** l'organe de mouvement (14) entre en prise active avec les ailes (17) du corps de rotation (6) et est actionné par le corps de rotation, et est en outre en contact avec le corps de rotation (6) dans les sections périphériques formant les vides (16).

12. Unité de distribution de marchandises modulaire selon la revendication 9, **caractérisée en ce que** les vides (6) sont adaptés à la forme de la marchandise.

13. Unité de distribution de marchandises modulaire selon la revendication 10, **caractérisée en ce que** le fond (14) du compartiment de marchandises (1) est incliné en diagonale descendante.par rapport à l'ouverture de distribution (15).

14. Unité de distribution de marchandises modulaire selon la revendication 1, munie d'un premier dispositif d'entraînement électrique (8, 9, 10) pour l'entraînement du corps de rotation,
**caractérisée en ce que** le premier dispositif d'entraînement (8, 9 10) entraîne progressivement le corps de rotation (6) selon un angle de progression prédéfini.

15. Unité de distribution de marchandises modulaire selon la revendication 14, **caractérisée en ce que** le premier dispositif d'entraînement électrique (8, 9, 10) entraîne également le ou les organes de mouvement (14).

16. Unité de distribution de marchandises modulaire selon la revendication 14, **caractérisée par** un second dispositif d'entraînement électrique pour l'entraînement du ou des organes de mouvement (14).

17. Unité de distribution de marchandises modulaire selon la revendication 3, **caractérisée en ce que** plusieurs organes de mouvement (40) par compartiment de marchandises sont installés sur l'axe (50).
